# EUROPÄISCHE PATENTSCHRIFT

(11) **EP 0 035 594 B1**
(45) Veröffentlichungstag und Bekanntmachung des Hinweises auf die Patenterteilung: **10.10.1984**
(21) Anmeldenummer: 80107407.1
(22) Anmeldetag: 27.11.1980
(51) Int. Cl.: E03F 5/06, E01C 9/10

(54) **Abflussrinne mit mehrteiligem Einlaufrost**
Gutter comprising a grating having several parts
Canal de décharge comprenant une grille en plusieurs parties

(30) Priorität: 08.03.1980 DE 8006377 U
(43) Veröffentlichungstag der Anmeldung: 16.09.1981
(73) Patentinhaber: PASSAVANT-WERKE AG, D-65322 Aarbergen 7 (DE)
(72) Erfinder: Fiedler, Siegfried, D-5409 Bremberg (DE); Fuchs, Alfred, Ing. grad., D-6251 Flacht (DE)

## Beschreibung

Die Neuerung betrifft eine Abflußrinne mit mehrteiligem Einlaufrost, wobei der Einlaufrost mit dem Abflußrinnenkörper lösbar verbunden ist.

Bei Abflußrinnen mit mehrteiligen Einlaufrosten ist es erforderlich, daß sämtliche Rostabschnitte herausnehmbar sind, um die Rinnen reinigen oder hineingefallene Gegenstände herausholen zu können Obwohl es bei Abflußrinnen, die sich in Bereichen befinden, wo nur Fußgängerverkehr auftritt, normalerweise ausreichen würde, die Rostabschnitte lose in Rostrahmen der Abflußrinnenkörper einzulegen, können hier Gefahren dadurch entstehen, daß Rostabschnitte entwendet oder durch groben Unfug entfernt werden. In Bereichen mit Fahrzeugverkehr besteht zusätzlich die Gefahr, daß lose eingelegte Rostabschnitte durch darüberfahrende Fahrzeuge aus den Rostrahmen der Abflußrinnenkörper herauskippen bzw. herausgeschleudert werden können. Hieraus ergibt sich die Notwendigkeit, zur Gewährleistung der Verkehrssicherheit, die Rostabschnitte mit den Abflußrinnenkörpern lösbar zu verbinden. Dies kann durch Verschrauben, Verriegeln oder dergleichen des einzelnen Rostabschnittes mit dem Abflußrinnenkörper geschehen, wozu je nach Anzahl der Rostabschnitte eine Vielzahl von Befestigungselementen zuzüglich den erforderlichen Bohrungen, Gewindebohrungen, Vertiefungen usw. an den Rostabschnitten bzw. am Abflußrinnenkörper erforderlich sind. Bei einer bekannten Abflußrinnenausführung sind die einzelnen Rostabschnitte mit einer Verschraubung und einem Spannbügel versehen. Der in den Rostrahmen eingelegte Rostabschnitt wird mittels dem mit Gewinde versehenen Spannbügel, der mit seinen äußeren Enden in im Abflußrinnenkörper vorgesehene Vertiefungen eingeschwenkt wird, durch Anziehen der Verschraubung mit dem Abflußrinnenkörper verspannt. Diese Befestigungsart ist aber bezüglich der Herstellungskosten sehr aufwendig. Ein weiterer Nachteil besteht darin, daß jeder Rostabschnitt aus mehreren Einzelteilen komplettiert werden muß. Schließlich kann es nach längerer Betriebszeit zu Schwierigkeiten beim Herausnehmen der Rostabschnitte dadurch kommen, daß die Verschraubungen infolge von Korrosion nur mit erheblichem Aufwand zu lösen sind.

Aufgabe der Neuerung war es daher, für eine Abflußrinne einen mehrteiligen Einlaufrost zu finden, der kostengünstig herzustellen, einfach zu handhaben und mit dem die Verkehrssicherheit weitgehend gewährleistet ist.

Diese Aufgabe wird durch die kennzeichnenden Merkmale des Anspruches 1 gelöst.

Mit diesen Merkmalen ist es nunmehr auf einfache Art möglich, Rostabschnitte, besonders wenn diese aus Gußeisen bestehen, komplett mit den Verbindungselementen herzustellen. Außerdem ist es möglich, die einzelnen Rostabschnitte ohne zusätzliche Montagearbeiten in den Rostrahmen einzulegen und dabei gleichzeitig zu verklinken. Lediglich der Anfangs- und Endrost bei einer Mehrzahl von Rostabschnitten müssen noch in herkömmlicher Weise verschraubt, verriegelt oder arretiert werden. Darüber hinaus ist es auch möglich, nur noch den Endrost auf herkömmliche Weise mit dem Abflußrinnenkörper zu verbinden. Hierzu muß jedoch an der Anfangsstirnwand der Abflußrinne ein Gegenelement zum Einklinken des ersten Rostabschnittes angeordnet sein.

In den Ansprüchen 2 bis 6 sind zwei vorteilhafte Ausführungsbeispiele für die Ausbildung und Anordnung von Vorsprüngen an den Rostabschnitten enthalten.

Nach Anspruch 7 sind die Vorsprünge mit Sollbruchstellen versehen. Dies hat den Vorteil, daß die Vorsprünge an den Rostabschnitten durch Abschlagen entfernt werden können, so daß die Rostabschnitte auch als Anfangs- und Endroste bei herkömmlicher Befestigung am Abflußrinnenkörper verwendet werden können.

Anhand der Zeichnung wird die Neuerung näher erläutert. Es zeigt
Fig. 1 ein Ausführungsbeispiel eines Rostabschnittes in verkürzter Längsansicht.
Fig. 2 eine Stirnseite des Rostabschnittes nach Fig. 1,
Fig. 3 ein weiteres Ausführungsbeispiel eines Rostabschnittes in verkürztem Längsschnitt,
Fig. 4 eine Stirnseite des Rostabschnittes in Ansicht A nach Fig. 3,
Fig. 5 eine Stirnseite des Rostabschnittes in Ansicht B nach Fig. 3.

Der in der Fig. 1 dargestellte Rostabschnitt 1, der in einem nicht dargestellten Abflußrinnenkörper eingelegt ist, besitzt an seinen beiden Stirnseiten 2, 3 Vorsprünge 4. Die Vorsprünge 4 bestehen aus an den Stirnseiten 2, 3 durchlaufend angeordneten, annähernd vertikalen Stegen 5, 5' und abschnittweise horizontal wegragenden, nach oben abgewinkelten Haken 6, 6'. Die Haken 6, 6' nach den Fig. 1 und 2 sind gleich ausgebildet und an den Stirnseiten 2, 3 derart versetzt zueinander angeordnet, daß an der Stirnseite 3 zwei Haken 6 und an der Stirnseite 2 ein Haken 6' vorgesehen sind. Es kann auch eine andere, scharnierartig zueinanderpassende Anzahl von Haken an den Stirnseiten angeordnet sein. Wie zwei Rostabschnitte miteinander verklinkt sind, ist in Fig. 1 dargestellt. Hier ist ein strichpunktierter Teilbereich eines zweiten Rostabschnittes 1' zu sehen, dessen Haken 6" den vertikalen Steg 5 zwischen den Haken 6 untergreift. Gleichzeitig untergreifen die Haken 6 den vertikalen Steg 5".

Bei dem in den Fig. 3, 4 und 5 gezeigten Ausführungsbeispiel sind die Vorsprünge 4 an den beiden Stirnseiten 7, 8 derart verschieden ausgebildet, daß jeweils die entgegengesetzt aneinanderstoßenden Stirnseiten von zwei benachbarten Rostabschnitten miteinander verklinkbar sind. Hierbei bestehen die Vorsprünge 4 an der Stirnseite 7 aus einer nach unten abgewinkelten oberen Nase 9 und zwei unteren Auflagenocken 10 mit abgewinkelten Auflageflächen 11 sowie an der Stirnseite 8 aus einer nach oben abgewinkelten unteren Nase 12. Die Nase 12 befindet sich als stirnseitige Begrenzung einer nur im mittleren Teilbereich der Stirnseite 8 angeordneten Ausnehmung 13. Im miteinander verklinkten Zustand von Rostabschnitten ist jeweils die obere Nase 9 in die Ausnehmung 13 des benachbarten Rostabschnittes eingeführt und mit einer unteren Nase 12 verhakt, wobei gleichzeitig die zur Auflagefläche 11 passend abgewinkelte untere Stirnseitenfläche 14 auf den Auflageflächen 11 der Auflagenocken 10 aufliegt. Die Vorsprünge 4 können, soweit sie über die Auftrittsflächen an den Stirnseiten der Rostabschnitte hinausragen, mit (nicht dargestellten) Sollbruchstellen versehen sein.

## Patentansprüche

1. Abflußrinne mit mehrteiligem Einlaufrost, wobei der Einlaufrost mit dem Abflußrinnenkörper lösbar verbunden ist, dadurch gekennzeichnet, daß mindestens ein Rostabschnitt (1) mit dem Abflußrinnenkörper durch Verschrauben, Verriegeln oder dergleichen verbunden ist und die übrigen Rostabschnitte mit dem Abflußrinnenkörper und/oder untereinander mittels sich gegenseitig über- und/oder untergreifenden an den Stirnseiten (2, 3) der Rostabschnitte angeordneten Vorsprüngen (4) miteinander verklinkt sind.

2. Abflußrinne nach Anspruch 1, dadurch gekennzeichnet, daß die Vorsprünge (4) an den beiden Stirnseiten (2, 3) gleich ausgebildet und derart versetzt angeordnet sind, daß jeweils die entgegengesetzt aneinanderstoßenden Stirnseiten von zwei benachbarten Rostabschnitten scharnierartig verklinkbar sind.

3. Abflußrinne nach den Ansprüchen 1 und 2, dadurch gekennzeichnet, daß die Vorsprünge (4) aus an den Stirnseiten (2, 3) durchlaufend oder abschnittweise angeordneten annähernd vertikalen Stegen (5, 5') und abschnittweise horizontal wegragenden nach oben abgewinkelten Haken (6, 6') bestehen.

4. Abflußrinne nach Anspruch 1, dadurch gekennzeichnet, daß die Vorsprünge (4) an den beiden Stirnseiten (7, 8) derart verschieden ausgebildet sind, daß jeweils die entgegengesetzt aneinanderstoßenden Stirnseiten von zwei benachbarten Rostabschnitten miteinander verklinkbar sind.

5. Abflußrinne nach den Ansprüchen 1 und 4, dadurch gekennzeichnet, daß die Vorsprünge (4) an der einen Stirnseite (7) aus mindestens einer nach unten abgewinkelten oberen Nase (9) und mindestens einem unteren Auflagenocken (10) mit abgewinkelten oder abgerundeten Auflageflächen (11) sowie an der anderen Stirnseite (8) aus mindestens einer nach oben abgewinkelten unteren Nase (12) bestehen.

6. Abflußrinne nach den Ansprüchen 1, 4 und 5, dadurch gekennzeichnet, daß die Vorsprünge (4) an den beiden Stirnseiten (7, 8) durchlaufend ausgebildet sind.

7. Abflußrinne nach einem der Ansprüche 1 bis 6, dadurch gekennzeichnet, daß die Vorsprünge (4) mit Sollbruchstellen versehen sind.

## Claims

1. Discharge channel with multiple-part inlet grating, wherein the inlet grating is connected detachably to the discharge channel element, characterised in that at least one grating section (1) is connected to the discharge channel element by screw engagement, locking et cetera, and the remaining grating sections are interlocked with the discharge channel element and/ or among themselves by means of projections (4) engaging over and/or under each other and arranged at the end faces (2, 3) of the grating sections.

2. Discharge channel according to claim 1, characterised in that the projections (4) at the two end faces (2, 3) are identically constructed and arranged staggered so that in each case the oppositely abutting end faces of two adjacent grating sections are interlockable in a hinge fashion.

3. Discharge channel according to claim 1 and 2, characterised in that the projections (4) consists of approximately vertical bars (5, 5') arranged continuously or by sections on the end faces (2, 3) and upwardly angled hooks (6, 6') standing out horizontally by sections.

4. Discharge channel according to claim 1, characterised in that the projections (4) at the two end faces (7, 8) are constructed differently so that in each case the oppositely abutting end faces of two adjacent grating sections are mutually interlockable.

5. Discharge channel according to claim 1 and 4, characterised in that the projections (4) at the one end face (7) consist of at least one downwardly angled upper lug (9) and of at least one lower support cam (10) with angled or rounded support surfaces (11), and at the other end face (8) of at least one upwardly angled lower lug (12).

6. Discharge channel according to claims 1, 4 and 5, characterised in that the projections (4) at the two end faces (7, 8) are constructed continuously.

7. Discharge channel according to one of the claims 1 to 6, charactererised in that the projections (4) are equipped with preset breaking points.

## Revendications

1. Rigole d'écoulement à grille de bouche avaloir en plusieurs parties, cette dernière étant reliée démontable au corps de rigole d'écoulement, caractérisée par le fait qu'au moins une section de grille (1) est reliée au corps de rigole d'écoulement par vissage, verrouillage ou moyen similaire et les autres sections de grille encliquetées entre elles et/ou reliées au corps de rigole d'écoulement au moyen de saillies se chevauchant mutuellement par dessus ou par dessous, les dites saillies (4) étant disposées sur les faces avant (2, 3) des sections de grille.

2. Rigole d'écoulement suivant la revendication 1, caractérisée par le fait que les saillies (4) des deux faces avant (2, 3) présentent la même forme et sont disposées décalées de telle sorte que chacune des faces avant opposées et entrant en contact de deux sections de grille voisines puisse s'encliqueter sous forme des charnière.

3. Rigole d'écoulement suivant les revendications 1 et 2, caractérisée par le fait que les saillies (4) sont constituées par des barrettes presque verticales (5, 5') disposées de bout en bout ou par sections sur les faces avant (2, 3) et par des crochets (6, 6') coudés vers le haut et dépassant horizontalment par sections.

4. Rigole d'écoulement suivant la revendication 1, caractérisée par le fait que les saillies (4) des deux faces avant (7, 8) présentent une différence de conformation telle que chaque fois les faces avant opposées entrant en contact de deux sections de grille voisines soient encliquetables.

5. Rigole d'écoulement suivant les revendications 1 à 4, caractérisée par le fait que les saillies (4) de l'une des faces avant (7) sont constituées par au moins par une tenon (9) supérieur coidé vers le bas et au moins un saillant d'appui (10) inférieur à surfaces d'appui (11) coudé ou arrondi ainsi que, sur l'autre face avant (8) par au moins un tenon inférieur (12) coudé vers le bas.

6. Rigole d'écoulement suivant les revendications 1, 4 et 5, caractérisée par le fait que les saillies (4) des deux faces avant (7, 8) sont continues.

7. Rigole d'écoulement suivant l'une quelconque des revendications 1 à 6, caractérisée par le fait que les saillies (4) présentent des points destinés à la rupture.
